# FASCICULE DE BREVET EUROPEEN

(11) **EP 0 441 673 B1**
(45) Date de publication et mention de la délivrance du brevet: **15.02.1995**
(21) Numéro de dépôt: 91400187.0
(22) Date de dépôt: 28.01.1991
(51) Int. Cl.: E02B 17/02

(54) **Plate-forme pétrolière auto-élévatrice**
Hubölplattform
Jack-up oil platform

(30) Priorité: 08.02.1990 FR 9001475
(43) Date de publication de la demande: 14.08.1991
(73) Titulaire: TECHNIP GEOPRODUCTION, 92000 Paris la Défense (FR)
(72) Inventeur: Thomas, Pierre-Armand, 92800 Puteaux (FR)
(74) Mandataire: Lanceplaine, Jean-Claude

(56) Documents cités:
- EP-A- 0 025 618
- US-A- 3 277 653
- US-A- 4 255 069
- PORTS AND DREDGING no. 88, 1976, (NL) pages 11 - 13; 'maersk explorer, groot booreiland voor Deense rekening '

## Description

La présente invention est relative aux plates-formes auto-élévatrices pétrolières de forage et d'exploitation en mer.

Les plates-formes de ce type comportent généralement des jambes prenant appui sur le fond marin et une coque montée déplaçable et réglable en hauteur le long des jambes.

L'ensemble de la plate-forme est amené en flottaison jusqu'au site de forage ou d'exploitation, et les jambes sont descendues jusqu'au contact du fond marin, puis, en prenant appui sur les jambes, la coque est hissée au-dessus du niveau de la mer, jusqu'à une altitude qui la met hors de la portée des plus hautes vagues.

La coque est donc déplaçable le long des jambes de la plate-forme au moyen de mécanismes de levage logés dans une structure porteuse bien connue des spécialistes sous le nom de "Jack-house". Ces mécanismes de levage comportent des pignons de sortie qui coopèrent avec des crémaillères montées sur une partie au moins de la longueur des jambes. Ces pignons sont motorisés par une pluralité de moteurs associés à des réducteurs dont le rapport de réduction est très élevé.

D'autre part, chaque jambe est munie à sa partie inférieure d'un pied, par exemple de forme hexagonale, qui vient s'appuyer sur le fond marin.

Au moment de la pose des jambes de la plate-forme sur le fond marin, les normes de sécurité imposent aux opérateurs d'appliquer sur lesdites jambes une surcharge qui peut atteindre 1,25 fois la charge de la plate-forme. Cette surcharge a pour but d'obtenir un ancrage stable des pieds notamment sur des sites où lesdits pieds des jambes ont tendance à s'enfoncer du fait de l'instabilité de certaines couches du sous-sol.

A cet effet, la coque de la plate-forme est pourvue, en plus des équipements d'exploitation et des locaux d'habitation, de capacités intégrées à ladite coque et qui peuvent être remplies d'eau de mer au moment de la posa des jambes sur le fond marin. On arrive ainsi à créer une surcharge qui est transmise aux jambes par l'intermédiaire des mécanismes de levage.

Mais, les normes de sécurité deviennent de plus en plus sévères, et par conséquent la surcharge à appliquer aux jambes de plus en plus importante.

Une solution consisterait à augmenter le nombre des capacités dans la coque de la plate-forme.

Or, les emplacements disponibles dans la coque étant réduits, il serait nécessaire d'augmenter les dimensions de ladite coque. Cela se traduirait donc par un accroissement du poids et par des efforts de trainées plus importants au remorquage.

De plus, cette disposition imposerait aux mécanismes de levage et notamment aux pignons de sortie une charge importante qui entrainerait un surdimensionnement de ceux-ci.

On connaît dans l'article de la revue "PORTS AND DREDGING" N° 88/1976 pages 11 à 13 un dispositif de surcharge d'une plate-forme pétrolière auto-élévatrice comprenant une coque montée déplaçable sur des jambes au moyen de mécanismes de levage logés dans une structure porteuse et comprenant une pluralité de pignons de sortie coopérant avec des crémaillères montées sur une partie au moins de la longueur des jambes, ladite coque étant pourvue de moyens pour appliquer une surcharge sur lesdites jambes par l'intermédiaire des mécanismes de levage.

On connaît également dans EP-A-0 025 618 un dispositif de surcharge d'une plate-forme pétrolière auto-élévatrice comprenant une coque montée déplaçable sur des jambes au moyen de mécanisme de levage, ledit dispositif de surcharge comprenant au moins une charge additionnelle applicable sur chaque jambe de la plate-forme et formée par des réservoirs amovibles comportant des moyens d'accrochage sur les jambes de la plate-forme, lesdits réservoirs vides étant supportés par la coque avant la pose des jambes sur le fond marin et accrochés momentanément et directement sur chaque jambe au moment de la pose desdites jambes sur le fond marin, puis remplis.

L'invention vise à créer un dispositif de surchage d'une plate-forme permettant de respecter les normes de sécurité et qui, tout en étant d'une construction simple, évite d'appliquer cette surcharge directement sur les mécanismes de levage de la plate-forme.

Elle a donc pour objet une plate-forme pétrolière auto-élévatrice comprenant une coque montée déplaçable au moyen de mécanismes de levage sur des jambes destinées à prendre appui sur le fond marin, ladite plate-forme étant pourvue d'un dispositif de surcharge desdites jambes, comprenant des réservoirs amovibles comportant des moyens d'accrochage sur les jambes de la plate-forme pour appliquer au moins une charge additionnelle sur chaque jambe de ladite plate-forme, lesdits réservoirs vides étant supportés par la coque avant la pose des jambes sur le fond marin et accrochés momentanément et directement sur chaque jambe au moment de la pose desdites jambes sur le fond marin, puis remplis pour appliquer ladite charge additionnelle, telle que connue du document EP-A-0025618 précité, caractérisée en ce que la coque est pourvue de moyens pour appliquer une surcharge sur lesdites jambes par l'intermédiaire de mécanismes de levage logés dans une structure porteuse solidaire de la coque, que lesdits mécanismes de levage comportent une pluralité de pignons de sortie coopérant avec des crémaillères montées sur une partie au moins de la longueur des jambes, et que les moyens d'accrochage sont constitués par des moyens de verrouillage et de déverrouillage automatiques coopérant avec lesdites crémaillères, les réservoirs vides étant supportés par la structure porteuse des mécanismes de levage avant la pose des jambes sur le fond marin et verrouillés momentanément et directement sur chaque jambe au moment de la pose desdites jambes sur le fond marin, puis remplis pour appliquer ladite charge additionnelle.

Selon d'autres caractéristiques préférées de l'invention :
- les réservoirs sont formés par au moins une enceinte rigide,
- des plots en matériau élastique sont disposés entre lesdits réservoirs et la structure porteuse des mécanismes de levage.

L'invention sera mieux comprise à l'aide de la description qui va suivre, donnée uniquement à titre d'exemple et faite en se référant aux dessins annexés, sur lesquels :
- la Fig. 1 est une vue schématique en élévation d'une plate-forme pétrolière auto-élévatrice selon l'invention,
- la Fig. 2 est une vue schématique à plus grande échelle et partiellement écorchée de l'une des jambes de la plate-forme montrant une partie des mécanismes de levage,
- la Fig. 3 est une vue de dessus de la Fig. 2,
- les Figs 4a à 4f sont des vues schématiques en élévation montrant les phases de mise en place de la plate-forme pétrolière,
   Sur la Fig. 1, on a représenté schématiquement une plate-forme pétrolière auto-élévatrice comprenant une coque 1 montée déplaçable sur des jambes verticales 2 et destinée à prendre appui sur le fond marin 3 lorsque la plate-forme est en position de forage ou d'exploitation.

Chacune des jambes verticales présente dans le cas présent une section triangulaire, et elle est constituée de trois montants 2a, reliés entre eux par un treillis 2b de poutrelles métalliques.

Les jambes verticales 2 peuvent également présenter une section carrée ou circulaire.

Chaque jambe 2 se termine à sa partie inférieure par un pied 4, qui dans le cas présent, est de forme hexagonale.

La plate-forme est par ailleurs équipée, au niveau de chaque jambe 2, de mécanismes de levage 5 de la coque 1 par rapport auxdites jambes. Ces mécanismes de levage 5 permettent de descendre les jambes 2 jusqu'au contact du fond marin 3, puis en prenant appui sur les jambes, de hisser la coque 1 au-dessus de la mer, jusqu'à une altitude qui la met hors de portée des plus hautes vagues.

A cet effet, et comme représenté sur la Fig. 2, les montants 2a des jambes 2 sont pourvus de crémaillères 6 diamétralement opposées disposées sur une partie de longueur des jambes 2 et avec lesquelles sont destinées à coopérer des pignons de sortie 7 des mécanismes de levage 5. On peut prévoir, par exemple six pignons de sortie 7 pour chaque montant 2a, équipés chacun d'un moteur d'entrainement 8.

Les mécanismes de levage 5 sont logés dans une structure porteuse 9 solidaire de la coque 1.

Par ailleurs, la coque 1 est pourvue en plus des équipements d'exploitation et des locaux d'habitation habituels, de capacités 10 (Fig. 1) intégrées dans ladite coque et qui peuvent être remplies d'eau de mer par des moyens appropriés, non représentés, au moment de la pose des jambes 2 sur le fond marin 3. On arriva ainsi à créer une surcharge qui est transmise aux jambes 2 par les mécanismes de levage 5.

Cette surcharge a pour but d'obtenir un ancrage stable des pieds 4 notamment sur des sites où lesdits pieds des jambes ont tendance à s'enfoncer du fait de l'instabilité de certaines couches du sous-sol.

Dans le but d'augmenter la surcharge appliquée sur les jambes afin de respecter les normes de sécurité, la plate-forme est pourvue, en plus des capacités intégrées 10, de charges additionnelles verrouillables momentanément et directement sur chaque jambe 2 de la plate-forme au moment de la pose desdites jambes sur le fond marin 3.

Comme représenté aux Figs 1 à 3, les charges additionnelles sont constituées par au moins un réservoir 11 amovible et supporté par chaque structure porteuse 9 des mécanismes de levage 5 de chaque jambe 2.

De préférence, chaque réservoir 11 est divisé en plusieurs enceintes indépendantes 11a, 11b et 11c et verrouillables entre elles par des moyens appropriés non représentés. Ainsi, chaque réservoir 11 peut être installé directement par le côté de la jambe 2 correspondante ce qui évite de devoir l'introduire par le sommet de ladite jambe.

Chaque enceinte 11a, 11b et 11c est munie chacune de moyens de remplissage 12 constitués par exemple par une vanne d'alimentation et de moyens de vidange 13 constitués par exemple par une vanne de décharge.

Les moyens de remplissage 12 sont reliés par une conduite extensible 14 à une pompe, non réprésentée, d'alimentation par exemple en eau de mer.

Les enceintes 11a, 11b et 11c reposent sur chaque structure porteuse 9 au moyen de plots 15 en matériau élastique.

De plus, chaque enceinte 11a, 11b et 11c est munie de moyens 16 (Fig. 3) d'accrochage automatiques sur les jambes 2 de la plate-forme pour appliquer au moins une charge additionnelle sur chaque jambe 2 de ladite plate-forme.

Par ailleurs, les moyens 16 sont également déverrouillables automatiquement par exemple lorsque la force exercée sur les plots 15 par la structure porteuse 9 et détectée par au moins un capteur intégré à l'un desdits plots, dépasse un seuil prédéterminé.

Ces moyens 16 d'accrochage sont formés par exemple par des contre-crémaillères associées à des organes de blocage et de déverrouillage en encore par des roues à rochet.

Les réservoirs 11 peuvent être constitués par des enceintes rigides ou par des enceintes en matériau souple placées par exemple dans des cadres en forme de berceaux.

Selon encore une variante, les réservoirs 11 peuvent être monoblocs et comporter dans ce cas une partie formant porte permettant un montage directement par le côté des jambes.

On va maintenant décrire en se reportant aux Figs. 4a à 4f, la mise en place de la plate-forme sur le site de forage ou d'exploitation.

La plate-forme est amenée en flottaison jusqu'au site de forage ou d'exploitation (Fig. 4a) et les jambes 2 sont descendues jusqu'au contact du fond marin 3.

En prenant appui sur les jambes 2, la coque 1 est hissée par l'intermédiaire des mécanismes de levage 5 coopérant avec les crémaillères 6, jusqu'à une altitude qui la met hors de portée des plus hautes vagues au moment de l'installation (Fig. 4b).

Ensuite, la coque 1, toujours par l'intermédiaire des mécanismes de levage 5, est surélevée par rapport au niveau de la mer (Fig. 4c), et les réservoirs 11 sont verrouillés sur les jambes 2 par l'intermédiaire des moyens 16 d'accrochage automatiques.

La coque 1 est redescendue jusqu'au niveau précédent qui le met hors de portée des plus hautes vagues au moment de l'installation, les réservoirs 11 étant verrouillés sur les jambes 2 à une altitude supérieure (Fig. 4d).

A la suite de ces différentes opérations les capacités 10 intégrées à la coque 1 sont remplies en eau de mer par des moyens appropriés.

Cela se traduit par l'application d'une première surcharge sur les jambes 2, si bien que les pieds 4 s'enfoncent plus ou moins dans le fond marin selon la composition de ce fond marin.

Simultanément ou successivement au remplissage des capacités 10, les réservoirs 11 sont également remplis d'eau de mer par l'intermédiaire des moyens 12 de remplissage et des conduites 14. Le remplissage de ces réservoirs 11 se traduit par l'application d'une surcharge supplémentaire sur chaque jambe 2 permettant ainsi au pied 4 de s'ancrer plus profondément et de manière plus stable dans le fond marin 3.

Ensuite, les réservoirs 11 sont vidés par les moyens 13 de vidange, ainsi que les capacités intégrées 10, et la coque 1 est de nouveau surélevée par l'intermédiaire des mécanismes de levage 5 de telle manière que les réservoirs 11 reposent de nouveau sur la structure porteuse 9, après déverrouillage desdits réservoirs 11 par rapport aux jambes 2 (Fig. 4e).

La coque 1 est ensuite surélevée jusqu'à sa position qui la met hors de portée des plus hautes vagues pouvant intervenir au cours de l'exploitation sur le site. (Fig. 4f).

Le dispositif de surcharge, tout en étant d'une construction simple et d'une mise en oeuvre aisée, permet donc d'appliquer sur les jambes de la plate-forme la surcharge désirée afin de pouvoir respecter les normes de sécurité et d'éviter de faire transiter cette surcharge par les mécanismes de levage de la plate-forme.

De plus, cette surcharge est facilement modulable en fonction des normes de sécurités.

## Revendications

1. Plate-forme pétrolière auto-élévatrice comprenant une coque (1) montée déplaçable au moyen de mécanismes de levage (5) sur des jambes (2) destinées à prendre appui sur le fond marin, ladite plate-forme étant pourvue d'un dispositif de surcharge desdites jambes (2), comprenant des réservoirs amovibles (11) comportant des moyens d'accrochage (16) sur les jambes de la plate-forme pour appliquer au moins une charge additionnelle sur chaque jambe de ladite plate-forme, lesdits réservoirs vides étant supportés par la coque avant la pose des jambes sur le fond marin et accrochés momentanément et directement sur chaque jambe au moment de la pose desdites jambes sur le fond marin, puis remplis pour appliquer ladite charge additionnelle, caractérisée en ce que la coque est pourvue de moyens (10) pour appliquer une surcharge sur lesdites jambes (2) par l'intermédiaire de mécanismes de levage (5) logés dans une structure porteuse (9) solidaire de la coque, que lesdits mécanismes de levage comportent une pluralité de pignons de sortie (7) coopérant avec des crémaillères (6) montées sur une partie au moins de la longueur des jambes (2), et que les moyens d'accrochage (16) sont constitués par des moyens de verrouillage et de déverrouillage automatiques coopérant avec lesdites crémaillères (6), les réservoirs vides étant supportés par la structure porteuse (9) des mécanismes de levage avant la pose des jambes sur le fond marin et verrouillés momentanément et directement sur chaque jambe au moment de ladite pose desdites jambes sur le fond marin, puis remplis pour appliquer ladite charge additionnelle.

2. Plate-forme selon la revendication 1, caractérisée en ce que les réservoirs (11) sont formés par au moins une enceinte rigide (11a, 11b, 11c).

3. Plate-forme selon les revendications 1 et 2, caractérisée en ce que des plots (15) en matériau élastique sont disposés entre lesdits réservoirs (11) et ladite structure porteuse (9) des mécanismes de levage (5).

## Claims

1. Jack-up oil platform comprising a barge (1) mounted so that it can move by means of lifting mechanisms (5) on legs (2) intended to bear on the sea bed, the said platform being provided with a device for overloading the said legs (2), comprising removable tanks (11) including means (16) for fastening to the legs of the platform in order to apply at least one additional load to each leg of the said platform, the said empty tanks being supported by the barge before the legs are placed on the sea bed and fastened temporarily and directly to each leg at the moment at which the said legs are placed on the sea bed, then filled in order to apply the said additional load, characterized in that the barge is provided with means (10) for applying an overload to the said legs (2) by means of lifting mechanisms (5) housed in a support structure (9) secured to the barge, that the said lifting mechanisms include a plurality of output pinions (7) interacting with racks (6) fitted to at least some of the length of the legs (2), and that the fastening means (16) are made up of automatic locking and unlocking means interacting with the said racks (6), the empty tanks being supported by the support structure (9) of the lifting mechanisms before the legs are placed on the sea bed and locked temporarily and directly to each leg at the moment at which the said legs are placed on the sea bed, then filled in order to apply the said additional load.

2. Platform according to Claim 1, characterized in that the tanks (11) are formed of at least one rigid container (11a, 11b, 11c).

3. Platform according to Claims 1 and 2, characterized in that blocks (15) made of an elastic material are located between the said tanks (11) and the said support structure (9) of the lifting mechanisms (5).

## Patentansprüche

1. Hubölplattform mit einem Rumpf (1), der mit Hilfe von Hubmechanismen (5) verstellbar an Beinen (2) montiert ist, die zur Abstützung auf dem Meeresboden bestimmt sind, wobei die Plattform mit einer Einrichtung zur Beschwerung der Beine (2) versehen ist, die lösbare Behälter (11) mit Mitteln (16) zur Verankerung an den Beinen der Plattform aufweist, um wenigstens eine Beschwerungslast auf jedes Bein der der Plattform auszuüben, wobei die leeren Behälter vor dem Absetzen der Beine auf den Meeresboden durch den Rumpf getragen werden und im Augenblick des Absetzens der Beine auf den Meeresboden augenblicklich und direkt an jedem Bein verankert und dann gefüllt werden, uni die genannte zusätzliche Last auszuüben, dadurch gekennzeichnet, daß der Rumpf mit Mitteln (10) versehen ist, zur Ausübung einer Beschwerungslast auf die Beine (2) mit Hilfe von Hubmechanismen (5), die in einer an dem Rumpf sitzenden Tragstruktur (9) untergebracht sind, daß die Hubmechanismen mehrere Ausgangsritzel (7) aufweisen, die mit auf wenigstens einem Teil der Länge der Beine (2) montierten Zahnstangen (6) zusammen wirken, und daß die Verankerungsmittel (16) durch automatische Verund Entriegelungsmittel gebildet werden, die mit den Zahnstangen (6) zusammenwirken, wobei die leeren Behälter vor dem Absetzen der Beine auf den Meeresboden durch die Tragstruktur (9) der Hubmechanismen gehalten sind und im Augenblick des Absetzens der Beine auf den Meeresboden augenblicklich und direkt an jedem Bein verriegelt und dann gefüllt werden, um die genannte zusätzliche Last auszuüben.

2. Plattform nach Anspruch 1, dadurch gekennzeichnet, daß die Behälter (11) durch mindestens eine starre Einfassung (11a, 11b, 11c) gebildet werden.

3. Plattform nach den Ansprüchen 1 und 2, dadurch gekennzeichnet, daß Klötze (15) aus elastischem Material zwischen den Behältern (11) und der Tragstruktur (9) der Hubmechanismen (5) eingefügt sind.
